# FASCICULE DE BREVET EUROPEEN

(11) **EP 1 146 606 B1**
(45) Date de publication et mention de la délivrance du brevet: **01.06.2005**
(21) Numéro de dépôt: 01400025.1
(22) Date de dépôt: 08.01.2001
(51) Int. Cl.: H01R 13/703

(54) **Element de connecteur électrique coaxial réalisant également une fonction de commutation**
Koaxiale elektrische Verbindereinheit mit zusätzlicher Schaltfunktion
Coaxial electrical connector element having also a switching function

(30) Priorité: 06.01.2000 FR 0000131
(43) Date de publication de la demande: 17.10.2001
(73) Titulaire: RADIALL, 93116 Rosny-Sous-Bois (FR)
(72) Inventeur: Boillot, Laurent, 38500 Voiron (FR)
(74) Mandataire: Leszczynski, André

(56) Documents cités:
- EP-A- 0 685 911
- US-A- 5 562 464
- US-A- 5 921 793
- PATENT ABSTRACTS OF JAPAN vol. 1998, no. 05, 30 avril 1998 (1998-04-30) & JP 10 003968 A (MURATA MFG CO LTD), 6 janvier 1998 (1998-01-06)

## Description

La présente invention est relative à un élément de connecteur électrique coaxial réalisant également une fonction de commutation, en permettant de commuter une ligne électrique sur une autre ligne électrique.

On connaît déjà de nombreuses réalisations de tels éléments de connecteur électrique notamment de type miniature, pour des applications hyperfréquence. Un élément de connecteur complémentaire dont la mise en place dans l'élément de connecteur assure la fonction de commutation peut par exemple être un élément de connecteur qui dérive le signal hyperfréquence d'une antenne interne vers une antenne externe.

Des éléments de connecteurs connus permettant d'assurer une fonction de commutation comportent un conducteur central, un corps conducteur externe formant contact de masse, une pièce de contact, et une douille conductrice axialement mobile autour du conducteur central entre une première position dans laquelle elle s'appuie contre le conducteur central d'une part, et la pièce de contact d'autre part, et une seconde position dans laquelle elle est écartée de la pièce de contact, un organe de rappel étant prévu pour solliciter la douille conductrice dans sa première position.

L'élément de connecteur est agencé de telle manière que, lors de l'accouplement d'un élément de connecteur complémentaire, la douille conductrice mobile, qui normalement est dans sa première position, est repoussée dans sa seconde position et réalise la commutation en assurant la mise en contact électrique du conducteur central de l'élément de connecteur avec le conducteur central de l'élément de connecteur complémentaire.

La société déposante a déjà décrit dans FR-A-2 720 555 un élément de connecteur coaxial selon le préambule de la revendication 1, dans lequel l'organe de rappel est constitué par un ressort hélicoïdal en appui d'un côté contre un corps isolant servant à maintenir le conducteur intérieur et de l'autre côté contre une portée de la douille conductrice mobile.

Il a été constaté, dans la pratique, que pour certaines longueurs de ressort, en contact direct avec la douille conductrice mobile, le ressort agissait comme un résonateur interne empêchant un fonctionnement correct dans la gamme de fréquences utile dans les applications hyperfréquence.

Pour réduire les pertes d'insertion, on a proposé de mettre en place, entre le ressort et la douille conductrice, une rondelle isolante. Celle-ci présente l'inconvénient d'entraîner un surcoût du fait de l'accroissement de la complexité de la fabrication.

On a également proposé de relier électriquement le ressort constituant l'organe de rappel élastique à ses deux extrémités au contact central, le ressort étant dans ce cas maintenu entre deux épaulements du conducteur central.

Cette solution offre l'avantage d'être plus économique que celle utilisant une rondelle isolante, mais ne fait qu'atténuer le problème de la résonance interne en la déplaçant vers des fréquences plus hautes.

La présente invention se propose de fournir un élément de connecteur électrique coaxial réalisant également une fonction de commutation qui, tout en étant conception simple, robuste et économique, évite les inconvénients mentionnés ci-dessus des éléments de connecteurs connus, tout en offrant un excellent comportement hyperfréquence en supprimant notamment toute résonance interne.

La solution à ce problème est donnée par les caractéristiques de la revendication 1.

De préférence, la pièce élastiquement déformable est constituée en élastomère, en particulier en élastomère silicone, d'une dureté SHORE de préférence comprise entre 50 et 80. On peut également envisager d'autres matériaux, notamment des matériaux polymères pour autant qu'ils présentent des propriétés comparables de tenue à la température de brasage, conserver des propriétés d'élasticité dans toute la gamme d'utilisation en température et compression, et présenter une faible déformation rémanente après compression.

On comprend que la pièce élastiquement déformable de la présente invention permet d'assurer trois fonctions qui, dans les éléments de connecteurs connus, étaient assurées par des éléments différents, à savoir un rôle de maintien mécanique et de positionnement du conducteur central dans le corps conducteur, rôle qui était au préalable assuré par un corps isolant, un rôle de diélectrique pour la transmission du signal hyperfréquence, assuré auparavant par le corps isolant, et un rôle d'organe de rappel proprement dit destiné à assurer un contact de la douille mobile axialement contre la pièce de contact lorsque l'élément de connecteur complémentaire n'est pas accouplé.

La douille axialement mobile comporte, dans un premier mode de réalisation, une collerette contre laquelle vient en butée l'extrémité libre de la pièce élastiquement déformable, la douille comportant une partie de manchon engagée dans l'extrémité de la pièce élastiquement déformable et permettant un glissement sur le conducteur central.

Dans un second mode de réalisation, la douille mobile est constituée d'une pièce en forme de disque comportant un perçage central de diamètre très légèrement supérieur au diamètre du conducteur central pour autoriser un coulissement sur le conducteur central et un contact électrique avec celui-ci lorsqu'elle est repoussée en biais sous l'effet de l'appui de l'extrémité déformée de la pièce élastiquement déformable.

Cette dernière est, dans une partie cylindrique opposée à son extrémité libre, percée d'un trou pour le passage du conducteur intérieur, ce trou pouvant être réalisé lors du moulage ou être percé par la pointe du conducteur central lui-même lors de la fabrication de l'élément de connecteur.

D'autres avantages et caractéristiques de l'invention apparaîtront à la lecture de la description qui suit, d'exemples en aucune manière limitatifs de mise en oeuvre, en se référant au dessin annexé dans lequel:
- la figure 1 est une vue en coupe d'un élément de connecteur coaxial selon l'invention,
- la figure 2 est une vue analogue à la figure 1 de l'élément de connecteur en position commutée,
- la figure 3 est une vue analogue à la figure 1 d'une variante de réalisation d'un élément de connecteur selon l'invention,
- les figures 4a et 4b illustrent deux réalisations possibles de la pièce élastiquement déformable de l'élément de connecteur selon l'invention.

On se réfère tout d'abord aux figures 1 et 2 qui illustrent un élément de connecteur coaxial, selon l'invention, de type miniature destiné à des applications hyperfréquence.

L'élément de connecteur comporte un corps conducteur externe 1, de section transversale rectangulaire dans l'exemple de réalisation, comportant un alésage intérieur 2, à l'intérieur duquel s'étend un conducteur central 3 terminé à une extrémité par une pointe 4 faisant saillie axialement du corps 1 et définissant une première ligne de passage de signal.

Une deuxième ligne de passage de signal est définie par une pièce de contact cylindrique 5 s'étendant radialement depuis ledit corps 1 dans lequel elle est montée et immobilisée par un isolant 6. La pièce de contact 5 débouche dans l'alésage 2 du corps 1.

Une troisième ligne de passage de signal est définie par le conducteur central d'un élément de connecteur complémentaire C, non représenté en détail, mais dont on a schématisé sur la figure 2, en trait discontinu, le conducteur extérieur de masse.

En position normale d'utilisation, non commutée, que l'on voit sur la figure 1, une liaison électrique est établie entre la première et la deuxième ligne définies ci-dessus, par un contact électrique entre le conducteur central 3 et la pièce de contact 5. Ce contact électrique est assuré par l'intermédiaire d'une douille conductrice 7 montée mobile axialement sur le conducteur central 3, avec un certain jeu visible sur le dessin pour permettre un basculement de la douille 7 lors de son appui sur la pièce de contact pour l'amener au contact du conducteur central 3.

Dans le mode de réalisation des figures 1 et 2, la douille conductrice 7 comporte une partie de manchon 8 d'un diamètre intérieur légèrement plus grand que le diamètre extérieur du conducteur central 3, prolongée par une partie en forme de collerette 9.

Comme on le comprend de l'examen des figures 1 et 2, le déplacement de la douille mobile 7 (de la gauche vers la droite du dessin) est provoqué par un appui sur la face extérieure de la collerette 9 de celle-ci, d'un corps d'appui 10 en matériau isolant guidé intérieurement sur le conducteur central 3 et extérieurement sur la paroi de l'alésage 2 du corps 1.

La réalisation de la figure 3 diffère de celle de la figure 1 par la structure de la douille mobile. Celle-ci, dans ce second mode de réalisation, est constituée d'une pièce en forme de disque 7' comportant un perçage central de diamètre très légèrement supérieur au diamètre du conducteur central 3.

Dans les deux modes de réalisation illustrés, l'élément de connecteur selon l'invention comporte une pièce tubulaire 11 présentant une partie de fond cylindrique 12 servant au maintien de la pièce 11 dans l'alésage 2 du corps, le diamètre extérieur de la partie cylindrique 12 étant sensiblement égal au diamètre intérieur de l'alésage, le montage pouvant s'effectuer soit avec un léger jeu, soit avec un léger serrage, compte tenu des propriétés d'élasticité de la matière constitutive de la pièce 11.

La partie avant 13 de la pièce 11 présente un diamètre extérieur inférieur au diamètre de la partie cylindrique 12, de telle sorte que, comme on le voit sur les figures 1 et 3 en position non commutée, la partie 13 n'est pas en contact avec la paroi de l'alésage 2 du corps 1.

Les parties 12 et 13 de la pièce 11 sont réunies par une zone de transition conique, ce qui facilite le démoulage de la pièce.

L'extrémité libre 14 de la partie 13 est en appui contre la douille mobile 7, et respectivement 7', et lors du déplacement de la douille, vers la droite du dessin depuis la position des figures 1 et 3 sous l'action de l'insertion de l'élément de connecteur complémentaire C, la pièce 11 subit dans sa partie 13 une déformation sensiblement en forme de tonneau, que l'on voit sur la figure 2.

Lorsque l'élément de connecteur complémentaire C est désaccouplé, la pièce 11 reprend sa configuration des figures 1 et 3 maintenant la douille 7, 7' en appui contre la pièce de contact 5.

Les différents composants de l'élément de connecteur selon l'invention sont déterminés et dimensionnés de telle sorte que, en position non commutée (figures 1 et 3), l'effort exercé par la pièce 12 sur la douille mobile 7, 7' et donc sur la pièce de contact 5 soit supérieur à 0,4 N et que, dans la position commutée (figure 2), cet effort sur le corps d'appui 10 soit inférieur à 3 N.

Pour le passage du conducteur central 3, la partie cylindrique 12 de la pièce élastiquement déformable 11 doit comporter un perçage central 15 que l'on peut réaliser lors du moulage (variante de la figure 4a) ou que l'on obtient par perçage par l'extrémité en forme de pointe 4 du conducteur central 3, lors de la fabrication de l'élément de connecteur, la pièce 11 venue de moulage ayant la configuration illustrée à la figure 4b.

Bien que l'invention ait été décrite en liaison avec des modes de réalisation particuliers, elle n'y est nullement limitée, on peut lui apporter différentes variantes et modifications, sans pour autant sortir ni de son cadre.

## Revendications

1. Elément de connecteur électrique coaxial permettant d'assurer une fonction de commutation, comportant un conducteur central, un corps conducteur externe formant contact de masse, une pièce de contact et une douille conductrice axialement mobile, autour du conducteur central, entre une première position dans laquelle elle s'appuie contre le conducteur central d'une part, et la pièce de contact d'autre part, et une seconde position dans laquelle elle est écartée de la pièce de contact, un organe de rappel étant prévu pour solliciter la douille conductrice dans sa première position, **caractérisé par le fait que** l'organe de rappel est constitué par une pièce tubulaire élastiquement déformable (11) ayant un rôle de diélectrique pour la transmission d'un signal hyperfréquence, engagée autour du conducteur central (3), ladite pièce étant disposée dans le corps conducteur (1), de manière à y être maintenue par une partie d'extrémité cylindrique (12), tout en étant apte à fléchir élastiquement en se déformant radialement sous l'action du déplacement de la douille conductrice axialement mobile (7 ; 7') lors de l'accouplement d'un élément de connecteur complémentaire (C), ladite douille étant agencée pour repousser axialement l'extrémité libre (14) de ladite pièce tubulaire (11).

2. Elément de connecteur selon la revendication 1, **caractérisé par le fait que** la pièce élastiquement déformable (11) est constituée en élastomère, en particulier en élastomère silicone.

3. Elément de connecteur selon l'une quelconque des revendications 1 et 2, **caractérisé par le fait que** la douille axialement mobile (7) comporte une collerette (9) contre laquelle vient en butée l'extrémité libre (14) de la pièce élastiquement déformable (11), la douille comportant une partie de manchon (8) engagée dans l'extrémité de ladite pièce élastiquement déformable, permettant un glissement sur le conducteur central (3).

4. Elément de connecteur selon l'une quelconque des revendications 1 et 2, **caractérisé par le fait que** la douille mobile (7') est constituée d'une pièce en forme de disque comportant un perçage central.

## Patentansprüche

1. Elektrisches Koaxialverbinderelement, das eine Schaltfunktion ermöglicht, mit einem Mittelleiter, einem äußeren leitenden Körper, der einen Massekontakt bildet, einem Kontaktteil und einer den Mittelleiter umgebenden leitfähigen Hülse, die axialbeweglich ist zwischen einer ersten Position, in der sie sich einerseits an dem Mittelleiter und andererseits an dem Kontaktteil abstützt, und einer zweiten Position, in der sie von dem Kontaktteil abgerückt ist, und mit einem Rückstellorgan, das dazu vorgesehen ist, die leitfähige Hülse in ihre erste Position vorzuspannen, **dadurch gekennzeichnet, daß** das Rückstellorgan durch ein elastisch verformbares rohrförmiges Teil (11) gebildet wird, das als Dielektrikum für die Übertragung eines Höchstfrequenzsignals dient und um den Mittelleiter (3) herum anliegt, wobei dieses Teil so in dem leitenden Körper (1) angeordnet ist, daß es dort mit einem zylindrischen Endabschnitt (12) gehalten wird, wobei es in der Lage ist, elastisch nachzugeben, indem es sich unter der Wirkung der Verschiebung der axialbeweglichen Hülse (7; 7') beim Ankuppeln eines komplementären Verbinderelements (C) radial verformt, wobei diese Hülse dazu ausgebildet ist, das freie Ende (14) des rohrförmigen Teils (11) zurückzudrücken.

2. Verbinderelement nach Anspruch 1, **dadurch gekennzeichnet, daß** das elastisch verformbare Teil (11) durch ein Elastomer, insbesondere ein Silikonelastomer gebildet wird.

3. Verbinderelement nach Anspruch 1 oder 2, **dadurch gekennzeichnet, daß** die axialbewegliche Hülse (7) einen Bund (9) aufweist, an dem das freie Ende (14) des elastisch verformbaren Teils (11) anschlägt, wobei die Hülse einen Schaftteil (8) aufweist, der in das Ende dieses elastisch verformbaren Teils eingreift und eine Gleitbewegung auf dem Mittelleiter (3) gestattet.

4. Verbinderelement nach Anspruch 1 oder 2, **dadurch gekennzeichnet, daß** die bewegliche Hülse (7') durch ein scheibenförmiges Bauteil gebildet wird, das eine Mittelöffnung aufweist.

## Claims

1. Coaxial electrical connector element allowing performance of a switching function, comprising a central conductor, an external conductor body forming an earth contact, a contact piece and a conductor socket axially mobile about the central conductor between a first position in which it rests against the central conductor on one side and the contact piece on the other, and a second position in which it is remote from the contact piece, a return element being provided to stress the conductor socket in its first position, **characterised in that** the return element comprises an elastically deformable tubular piece (11), acting as a dielectric for the transmission of a hyperfrequency signal, engaged about the central conductor (3), said piece being arranged in the conductor body (1) so as to be held there by part of a cylindrical extremity (12) while being able to bend resiliently by deforming radially under the movement action of the axially mobile conductor socket (7, 7') on connection of a complementary connector element (C), said socket being arranged to repel axially the free end (14) of said tubular piece (11).

2. Connector element according to claim 1, **characterised in that** the elastically deformable piece (11) comprises an elastomer, in particular a silicon elastomer.

3. Connector element according to any of claims 1 and 2, **characterised in that** the axially mobile socket (7) comprises a flange (9) against which comes to rest the free end (14) of the elastically deformable piece (11), the socket comprising a sleeve part (8) engaged in the end of said elastically deformable piece, allowing sliding on the central conductor (3).

4. Connector element according to any of claims 1 and 2, **characterised in that** the mobile socket (7') is constituted by a disc-shaped piece with a central hole.
